# FASCICULE DE BREVET EUROPEEN

(11) **EP 1 585 894 B1**
(45) Date de publication et mention de la délivrance du brevet: **14.09.2011**
(21) Numéro de dépôt: 03778423.8
(22) Date de dépôt: 20.10.2003
(51) Int. Cl.: F02D 41/22, F02D 41/36, F02D 41/34, G01M 15/00

(54) **PROCEDE POUR PRESERVER LE CATALYSEUR D'UN MOTEUR A ALLUMAGE COMMANDE EN CAS DE RATES DE COMBUSTION**
VERFAHREN ZUM SCHUTZ EINES KATALYSATORS EINER FREMDGEZÜNDETEN BRENNKRAFTMASCHINE IM FALLE VON ZÜNDAUSSETZERN
METHOD FOR PROTECTING A SPARK IGNITION ENGINE CATALYST IN CASE OF COMBUSTION MISFIRING

(30) Priorité: 18.10.2002 FR 0213010
(43) Date de publication de la demande: 19.10.2005
(73) Titulaire: Renault s.a.s., 92100 Boulogne Billancourt (FR)
(72) Inventeur: CHANDONNAY, Jérôme, F-91770 Saint-Vrain (FR); PINEAU, Antoine, F-92190 Meudon (FR); RENOU, Louis, F-75013 Paris (FR)
(86) Numéro de dépôt international: PCT/FR2003/003117
(87) Numéro de publication internationale: WO 2004/036018

(56) Documents cités:
- WO-A-01/59422
- DE-A- 4 002 210
- US-A- 5 213 081
- US-A- 5 577 475

## Description

L'invention concerne les moteurs à allumage commandé, et plus particulièrement la préservation des catalyseurs qui leur sont associés en cas de ratés de combustion.

Les normes antipollution (européennes, américaines et d'autres pays) imposent la surveillance des systèmes ayant un impact sur les émissions polluantes des véhicules par des dispositifs dits OBD ("On-Board Diagnostic"). Parmi les systèmes devant être surveillés, la combustion fait l'objet d'un traitement spécial, puisque les normes imposent la détection des ratés de combustion (problème sur l'allumage, l'injection, ou des composants mécaniques). Lorsque de tels ratés apparaissent à des taux importants, le système catalytique est mis en péril. En effet, le mélange non brûlé rejeté dans la ligne d'échappement va produire une réaction exothermique dans le catalyseur qui sera alors anormalement échauffé et risque d'être endommagé. Il est possible d'atteindre des températures supérieures à 1300°C. La norme impose donc de prévenir rapidement le conducteur afin qu'il change le point de fonctionnement du moteur pour diminuer les risques de dégradation du catalyseur.

En pratique, la montée de température du catalyseur est extrêmement rapide, et il est possible que le catalyseur ait déjà subi une dégradation avant que le conducteur ne s'aperçoive que son moteur est victime d'une défaillance.

Il est donc nécessaire de programmer dans le calculateur d'injection, des stratégies permettant d'assurer l'intégrité du catalyseur et notamment en procédant à la coupure des injecteurs sur le(s) cylindre(s) défaillant(s).

La stratégie de coupure de l'injection suite à la détection de ratés de combustion (misfire) sur un ou plusieurs cylindres est une stratégie couplée à une stratégie de détection des ratés de combustion permettant d'identifier à chaque point mort haut la présence ou l'absence d'un raté de combustion.

Dans le cas d'une application sur un moteur dépourvu d'un système de phasage d'éjection au moyen d'un capteur de lecture de position sur l'arbre à cames ou d'un moyen physique de contrôle du phasage (par exemple capteurs dans la chambre de combustion), ce phasage s'effectue par une stratégie logicielle. Or, cette stratégie est faussée par la présence de ratés de combustion, ce qui risque de conduire à un mauvais phasage de l'injection : l'injecteur devrait s'ouvrir pendant la phase d'échappement sur chacun des cylindres afin que l'essence soit dïsponible, dans la tubulure d'admission lors de l'ouverture de la soupape d'admission. Or, dans le cas d'un mauvais phasage, il s'ouvre un tour moteur trop tôt. Ceci n'empêche pas le moteur de fonctionner, mais ses performances peuvent être dégradées.

Dans le cas d'un fonctionnement moteur mal phasé, lorsque l'on détecte un défaut sur un cylindre grâce à la stratégie de détection misfire, c'est en réalité l'autre cylindre de la même paire qui est réellement en défaut, Il s'ensuit que si le moteur possède un de ses cylindres en défaut (par exemple le cylindre 1, c'est-à-dire celui situé le plus proche de l'embrayage), le cylindre qui sera déclaré en défaut est le cylindre de la même paire (dans notre exemple, le cylindre numéro 4). Si l'on exécute alors une coupure d'injection sur le cylindre détecté défaillant, le moteur aura en réalité deux cylindres qui ne brûleront plus : celui qui était en défaut (Ie 1) et celui sur lequel l'injection a été coupée (Ie 4).

On voit donc que l'on ne peut effectuer la coupure d'injection sur une application dont le phasage d'injection s'effectue de façon logicielle, sans s'assurer de la justesse du phasage.

L'état de l'art existant montre certaines méthodes permettant de couper l'injection sur des cylindres détectés comme défaillants, mais aucune ne permet de contrôler le phasage de l'injection dans le cas de moteurs dépourvus de capteurs pouvant effectuer le contrôle du phasage, ou en cas de panne d'un tel capteur.

Le document US 5 577 475 décrit un procédé de synchronisation du phasage de l'injection dans un moteur à combustion interne. Dans le cas où la synchronisation n'est pas correcte, on provoque des ratés de combustion volontaires dans un des cylindres du moteur. Si le cylindre sur lequel les ratés de combustion sont censés intervenir n'en produit pas, le phasage de l'injection est diagnostiqué comme n'étant pas correct et le phasage de l'injection est modifié.

L'invention vise à remédier à cette lacune.

L'invention propose donc un procédé pour préserver le catalyseur d'un moteur à allumage commandé, en cas de ratés de combustion. Selon une caractéristique générale de l'invention, le procédé comprend une phase de détection de ratés de combustion sur les cylindres appariés du moteur, et un mode dégradé dans lequel, en présence d'un cylindre détecté en défaut et de son cylindre apparié détecté comme n'étant pas en défaut et en absence d'une information externe de contrôle du phasage moteur (cette absence résultant d'une absence de capteur ou bien d'un capteur en panne), on effectue un contrôle du phasage de l'injection de façon à déterminer lequel de ces deux cylindres est réellement en défaut.

Le contrôle du phasage de l'injection comporte :
- une coupure de l'injection sur le cylindre détecté en défaut,
- un comptage, à chaque allumage sur le cylindre apparié et pendant un horizon de mesure déterminé, du nombre de ratés de combustion détectés sur ce cylindre apparié, et
- une comparaison do ce nombre avec une valeur calibrée.

Si le contrôle du phasage révèle que le cylindre réellement en défaut est le cylindre apparié, on rétablit l'injection sur le cylindre initialement détecté en défaut, on effectue un rephasage du moteur, et on coupe l'injection sur le cylindre apparié qui est réellement en défaut.

En présence de deux cylindres d'une même paire détectés en défaut, on coupe avantageusement l'injection sur ces deux cylindres, et on interdit toute coupure d'injection sur un troisième cylindre, même s'il est détecté en défaut.

Selon un mode de mise en oeuvre de l'invention, on met en veille le mode dégradé dans le cas où tous les cylindres sont détectés en défaut.

On effectue avantageusement une remise d'injection sur des cylindres pour lesquels on avait effectué une coupure d'injection, dans des conditions stables du moteur.

Par ailleurs, on limite de préférence le nombre de remises d'injections au ralenti.

Selon un mode de réalisation de l'invention, lorsqu'un défaut sur un ou plusieurs cylindres est constaté au ralenti, on ne coupe pas l'injection sur ce ou ces cylindres.

D'autres avantages et caractéristiques de l'invention apparaîtront à l'examen de la description détaillée d'un mode de mise en oeuvre, nullement limitatif, et des dessins annexés sur lesquels :
- les figures 1 à 3 illustrent schématiquement les principales étapes d'un mode de mise en oeuvre du procédé selon l'invention.

Le procédé comprend une phase de détection de ratés de combustion sur les cylindres du moteur et sur un horizon limité de révolution.

A la fin de chaque horizon de mesure (étape 10, figure 1), la phase de détection fournit les informations suivantes (étapes 10, 11 et 12, figure 1) :
- fin d'horizon détecté,
- panne "ratés de combustions" détectée, c'est-à-dire un taux important (déterminé en phase de mise au point du moteur, en fonction de la température générée dans le catalyseur par l'absence de combustion) de ratés de combustion sur l'horizon de mesure,
- taux de ratés de combustion détecté sur chacun des cylindres ou numéro des cylindres sur lesquels le taux détecté est supérieur à un seuil déterminé.

De plus, cette phase fournit à chaque point mort haut la présence ou non d'un raté de combustion, et l'état en diagnostic ou non de cette stratégie de détection.

Outre cette phase de détection, le procédé selon l'invention comporte un mode dégradé, plus particulièrement illustré sur la figure 2.

Lorsqu'un ou plusieurs horizons de détection sont détectés en défaut, la stratégie de mode dégradé est activée. Ce nombre est un paramètre réglable, qui doit être déterminé en fonction de la rapidité avec laquelle on souhaite voir le mode dégradé s'activer, et de la robustesse de celui-ci.

La stratégie (étape 20) contrôle alors les cylindres détectés en défaut (cylindres dont les taux de misfires dépassent un seuil calibré).

Dans le cas d'une application sur un moteur équipé d'un moyen de contrôle de la synchronisation moteur par un capteur (par exemple un capteur arbre à cames), l'injection est coupée sur les cylindres en défaut. En effet, l'essence injectée et non brûlée est responsable de la hausse de température dans le catalyseur, la coupure d'injection réduit donc les risques de destruction du catalyseur. Les cylindres détectés défaillants ne produisant pas de couple, la coupure d'injection ne crée pas de risque sécuritaire pour le conducteur. Pour plus de précaution, on limite le nombre de cylindres coupés à 2.

Dans le cas d'une application dépourvue d'un capteur permettant de contrôler le phasage moteur (ou en cas de panne de ce capteur, si le moteur en est pourvu), si un cylindre est détecté en défaut mais que son cylindre apparié en est exempt (étape 21), le contrôle du phasage peut s'effectuer (étape 24).

Pour cela, l'injection est coupée sur le cylindre détecté en défaut (étape 22).

Lorsque l'injection est coupée sur le(s) cylindre(s) en défaut (étape 23), on compte, à chaque allumage sur le cylindre qui lui est apparié, et pendant un horizon de mesure déterminé, le nombre de ratés de combustions détectés sur celui-ci.

Si ce cylindre (qui était exempt de défaut) a un taux de misfires supérieur à une valeur calibrée, le cylindre coupé n'est pas celui qui a été détecté en défaut, mais le cylindre qui lui est apparié.

Le phasage de l'injection était donc erroné : le cylindre détecté en défaut est le cylindre apparié à celui réellement détecté comme défaillant.

Il faut donc rephaser le moteur (c'est-à-dire décaler d'un tour moteur le motif d'inj ection).

L'injection est rétablie pendant le processus de rephasage (étape 25) afin de préserver les performances résiduelles du véhicule, et le moteur est rephasé (étape 26) (décalage progressif de l'injection jusqu'à obtention du bon phasage temporel de l'injection).

L'injection sur le cylindre en défaut peut alors être coupée lorsque le rephasage est terminé (étape 27).

Si deux cylindres d'une même paire sont détectés défaillants, l'injection est effectuée sur les deux cylindres (étape 28), le contrôle du phasage n'est alors pas possible. L'injection est alors coupée sur la paire de cylindres en défaut puisque la problématique du phasage ne se pose pas. Il devient alors impossible de couper un troisième cylindre, même si l'on détecte un défaut sur un autre cylindre, et ce afin d'assurer la sécurité du véhicule.

Il est possible qu'à la fin de l'horizon de mesure un défaut "ratés de combustion susceptible d'endommager le catalyseur" soit déclaré sans qu'il y ait pour autant un ou plusieurs cylindres détectés en défaut. Cela signifie alors que des ratés de combustion apparaissent sur tous les cylindres. Cela peut en particulier être le cas lors d'un problème d'alimentation en carburant. Dans ce cas, la stratégie est mise en attente (pas de coupure d'injection) jusqu'à ce que l'on détecte une configuration dans laquelle la coupure peut être effectuée (au moins un cylindre qui ne brûle pas).

De même, il est possible que tous les cylindres soient détectés défaillants (il s'agit du même type de problème que celui mentionné plus haut, mais avec un taux d'apparition des ratés plus important. Dans ce cas, le mode dégradé est mis en veille comme mentionné ci-dessus.

Dans la mesure où le mode dégradé provoque un défaut misfire, il n'est pas possible de faire disparaître le défaut lorsque la coupure d'injection a été réalisée. Afin de permettre la sortie du mode dégradé si le défaut disparaît, il est nécessaire de revenir dans des conditions de fonctionnement normal (c'est-à-dire en injectant sur tous les cylindres), dans des zones de fonctionnement moteurs pour lesquels les ratés de combustion ne présentent pas de risques majeurs pour le catalyseur, ce qui est le cas notamment du ralenti. Ainsi, lorsque le moteur fonctionne au ralenti, l'injection est remise sur les cylindres en défaut, afin de contrôler si le défaut est toujours présent, auquel cas l'injection est de nouveau coupée sur le(s) cylindre(s) en défaut. Dans le cas contraire, le mode dégradé est arrêté jusqu'à une nouvelle apparition du défaut.

Afin d'éviter les phénomènes cycliques (injection/coupure d'injection), il est préférable de prendre les précautions suivantes.

La remise de l'injection (figure 3) ne doit s'effectuer que dans des conditions stables du moteur (en particulier, la stratégie de détection des ratés de combustion doit être active, sans quoi, les ratés de combustion peuvent durer trop longtemps et endommager le catalyseur.

Le mode dégradé n'est pas activé dans les conditions permettant la remise d'injection pour la confirmation du défaut : ceci permet d'éviter de remettre de l'injection sur les cylindres qui viennent d'être coupés. Lorsqu'un défaut est constaté au ralenti, l'injection n'est pas coupée, puisque ce mode de fonctionnement autorise la sortie du mode dégradé pour un contrôle du défaut ;

Il convient également de limiter le nombre de tentatives de remise d'injection au ralenti : au bout d'un certain nombre (ajustable) de tentatives de remises d'injection pour lesquelles le défaut est confirmé, le mode dégradé est définitivement confirmé jusqu'à la coupure moteur. En effet, au bout d'un certain nombre de tentatives, on peut estimer que le défaut n'est pas un défaut passager. Dans ce cas, il devrait persister jusqu'à l'arrêt du véhicule.

Il faut s'assurer qu'un horizon de détection complet se déroule avec le mode dégradé désactivé, sinon le défaut détecté correspond à la coupure d'injection provoquée.

Lors de l'arrêt du véhicule, la stratégie est initialisée. Il n'est tenu aucun compte du roulage précédent. Il faut attendre l'apparition du défaut pour provoquer la coupure d'injection sur le(s) cylindre(s) défaillant(s).

## Revendications

1. Procédé pour préserver le catalyseur d'un moteur à allumage commandé, en cas de ratés de combustion, comprenant une phase de détection de ratés de combustion sur les cylindres appariés du moteur, et un mode dégradé dans lequel, en présence (20) d'un cylindre détecté en défaut et de son cylindre apparié détecté comme n'étant pas en défaut et en absence d'une information externe de contrôle du phasage moteur, on effectue un contrôle (24) du phasage de l'injection de façon à déterminer lequel de ces deux cylindres est réellement en défaut, **caractérisé en ce que** le contrôle (24) du phasage de l'injection comporte une coupure de l'injection sur le cylindre détecté en défaut, un comptage, à chaque allumage sur le cylindre apparié et pendant un horizon de mesure déterminé, du nombre de ratés de combustion détectés sur ce cylindre apparié, et une comparaison de ce nombre avec une valeur calibrée.

2. Procédé selon la revendication 1, **caractérisé par le fait que** si le contrôle (24) du phasage révèle que le cylindre réellement en défaut est le cylindre apparié, on rétablit (25) l'injection sur le cylindre initialement détecté en défaut, on effectue un rephasage (26) du moteur, et on coupe (27) l'injection sur le cylindre apparié qui est réellement en défaut.

3. Procédé selon l'une des revendications précédentes, **caractérisé par le fait qu'**en présence de deux cylindres d'une même paire détectés en défaut, on coupe (28) l'injection sur ces deux cylindres, et on interdit toute coupure d'injection sur un troisième cylindre même s'il est détecté en défaut.

4. Procédé selon l'une des revendications précédentes, **caractérisé par le fait qu'**on met en veille le mode dégradé dans le cas où tous les cylindres sont détectés en défaut.

5. Procédé selon l'une des revendications précédentes, **caractérisé par le fait qu'**on effectue une remise d'injection sur des cylindres pour lesquels on avait effectué une coupure d'injection, dans des conditions stables du moteur.

6. Procédé selon la revendication 5, **caractérisé par le fait qu'**on limite le nombre de remise d'injection au ralenti.

7. Procédé selon l'une des revendications précédentes, **caractérisé par le fait que** lorsqu'un défaut sur un ou plusieurs cylindre est constaté au ralenti, on ne coupe pas l'injection sur ce ou ces cylindres.

## Claims

1. Method for preserving the catalytic converter of a spark ignition engine in the case of misfires, comprising a phase of detecting misfires on the paired cylinders of the engine, and a degraded mode in which, in the presence (20) of a cylinder detected to be defective and of its paired cylinder detected as not being defective and in the absence of external information for controlling the engine phasing, a control (24) of the injection phasing is carried out so as to determine which of these two cylinders is actually defective, **characterized in that** the control (24) of the injection phasing comprises a cut-off of the injection on the cylinder detected to be defective, a counting, at each ignition on the paired cylinder and during a defined measuring horizon, of the number of misfires detected on this paired cylinder, and a comparison of this number with a calibrated value.

2. Method according to Claim 1, **characterized in that** if the control (24) of the phasing reveals that the cylinder which is actually defective is the paired cylinder, the injection is re-established (25) on the cylinder initially detected to be defective, a rephasing (26) of the engine is carried out, and the injection is cut off (27) on the paired cylinder which is actually defective.

3. Method according to either of the preceding claims, **characterized in that**, in the presence of two cylinders of a single pair which are detected to be defective, the injection is cut off (28) on these two cylinders, and any injection cut-off on a third cylinder is prohibited even if it is detected to be defective.

4. Method according to one of the preceding claims, **characterized in that** the degraded mode is placed on standby in the case where all the cylinders are detected to be defective.

5. Method according to one of the preceding claims, **characterized in that** a reinjection is carried out on cylinders for which an injection cut-off had been carried out, under stable conditions of the engine.

6. Method according to Claim 5, **characterized in that** the number of reinjections is limited at idle.

7. Method according to one of the preceding claims, **characterized in that**, when a fault on one or more cylinders is found at idle, the injection is not cut off on this or these cylinders.

## Patentansprüche

1. Verfahren zum Schutz des Katalysators eines Motors mit Fremdzündung im Fall von Verbrennungsaussetzern, das eine Phase der Erfassung von Verbrennungsaussetzern an den gepaarten Zylindern des Motors und einen Notbetrieb enthält, in dem in Gegenwart (20) eines Zylinders, bei dem eine Störung erfasst wird, und seines gepaarten Zylinders, bei dem keine Störung erfasst wird, und in Abwesenheit einer externen Kontrollinformation der Motor-Phaseneinstellung, eine Kontrolle (24) der Phaseneinstellung der Einspritzung durchgeführt wird, um zu bestimmen, welcher dieser zwei Zylinder tatsächlich gestört ist, **dadurch gekennzeichnet, dass** die Kontrolle (24) der Phaseneinstellung der Einspritzung eine Unterbrechung der Einspritzung an dem Zylinder, dessen Störung erfasst wurde, ein Zählen, bei jedem Zündvorgang am gepaarten Zylinder und während eines festgelegten Messhorizonts, der Anzahl von an diesem gepaarten Zylinder erfassten Verbrennungsaussetzern, und ein Vergleich dieser Anzahl mit einem kalibrierten Wert aufweist.

2. Verfahren nach Anspruch 1, **dadurch gekennzeichnet, dass**, wenn die Kontrolle (24) der Phaseneinstellung ergibt, dass der tatsächlich gestörte Zylinder der gepaarte Zylinder ist, die Einspritzung an dem Zylinder wiederhergestellt wird (25), bei dem ursprünglich eine Störung erfasst wurde, eine erneute Phaseneinstellung (26) des Motors durchgeführt wird, und die Einspritzung an dem gepaarten Zylinder unterbrochen wird (27), der tatsächlich gestört ist.

3. Verfahren nach einem der vorhergehenden Ansprüche, **dadurch gekennzeichnet, dass** in Gegenwart von zwei Zylindern eines gleichen Paars, bei denen eine Störung erfasst wird, die Einspritzung an diesen zwei Zylindern unterbrochen wird (28), und jede Einspritzunterbrechung an einem dritten Zylinder verhindert wird, selbst wenn bei ihm eine Störung erfasst wird.

4. Verfahren nach einem der vorhergehenden Ansprüche, **dadurch gekennzeichnet, dass** der Notbetrieb in dem Fall in den Standby-Zustand versetzt wird, in dem bei allen Zylindern eine Störung erfasst wird.

5. Verfahren nach einem der vorhergehenden Ansprüche, **dadurch gekennzeichnet, dass** unter stabilen Motorbedingungen eine Wiederherstellung der Einspritzung an den Zylindern durchgeführt wird, für die eine Einspritzunterbrechung durchgeführt wurde.

6. Verfahren nach Anspruch 5, **dadurch gekennzeichnet, dass** die Anzahl von Einspritzwiederherstellungen im Leerlauf begrenzt wird.

7. Verfahren nach einem der vorhergehenden Ansprüche, **dadurch gekennzeichnet, dass**, wenn eine Störung an einem oder mehreren Zylindern im Leerlauf festgestellt wird, die Einspritzung bei diesem oder diesen Zylindern nicht unterbrochen wird.
